# FASCICULE DE BREVET EUROPEEN

(11) **EP 3 555 901 B1**
(45) Date de publication et mention de la délivrance du brevet: **17.03.2021**
(21) Numéro de dépôt: 17825905.7
(22) Date de dépôt: 15.12.2017
(51) Int. Cl.: H01H 71/12, H01H 9/22, H01H 71/02

(54) **ENSEMBLE D'UN INTERRUPTEUR ET D'UNE UNITE AUXILIAIRE**
SCHALTERANORDNUNG UND EINE ZUSATZEINHEIT
SWITCH ASSEMBLY AND AN AUXILIARY UNIT

(30) Priorité: 16.12.2016 FR 1662684
(43) Date de publication de la demande: 23.10.2019
(73) Titulaire: Hager-Electro SAS, 67210 Obernai (FR)
(72) Inventeur: CHAMAGNE, Alexandre, 67140 Eichhoffen (FR); MEZREB, Djamel, 68600 Biesheim (FR)
(74) Mandataire: Cabinet Nuss
(86) Numéro de dépôt international: PCT/FR2017/053598
(87) Numéro de publication internationale: WO 2018/109414

(56) Documents cités:
- EP-A1- 0 843 332
- EP-A2- 1 017 080
- US-A1- 2002 158 733
- US-A1- 2016 187 396

## Description

La présente invention concerne un ensemble d'un interrupteur et d'une unité auxiliaire juxtaposés l'un à l'autre, lequel interrupteur est agencé pour être branché entre un premier état où un courant électrique sur une ligne de conduite de courant électrique sur laquelle l'interrupteur serait placé peut traverser l'interrupteur et un deuxième état où ledit courant électrique est interrompu par l'interrupteur, lequel interrupteur est également agencé pour se brancher dans le deuxième état en cas de constatation d'un dysfonctionnement sur cette ligne de conduite de courant électrique, laquelle unité auxiliaire est un élément distinct de l'interrupteur et comporte un actionneur agencé pour actionner l'interrupteur, ledit actionneur étant apte à commander le déclenchement de l'interrupteur du premier état vers le deuxième état et/ou apte à réarmer l'interrupteur depuis le deuxième état vers le premier état.

Un tel ensemble est connu et par exemple commercialisé par la demanderesse sous le numéro de produit MZ203 et MFN716. L'interrupteur et son unité auxiliaire sont généralement montés dans un coffret de distribution électrique d'un bâtiment. L'interrupteur sert essentiellement à couper la circulation de courant sur la ligne en cas de dysfonctionnement où lorsqu'une interruption du courant électrique est voulue, par exemple pour effectuer des travaux. L'unité auxiliaire peut être accouplée à l'interrupteur afin de pouvoir assurer à l'ensemble une fonction supplémentaire, comme par exemple un contact auxiliaire qui permet de récupérer l'information de l'état de branchement de l'interrupteur, ou comme une protection supplémentaire qui permet à l'unité auxiliaire de commander le déclenchement de l'interrupteur en cas de dysfonctionnement sur la ligne, ou encore comme auxiliaire de réarmement capable de réarmer l'interrupteur après son branchement dans le deuxième état. Dans les ensembles connus l'unité auxiliaire doit disposer d'un actionneur et d'une pièce de liaison mécanique qui permet de faire déclencher l'ensemble.

Un problème de cette solution est qu'elle requière que l'interrupteur dispose de suffisamment de force pour pouvoir assurer son déclenchement. En particulier lorsque l'interrupteur a déjà un certain âge, l'usure mécanique peut affaiblir cette force. De plus de la poussière, qui se serait introduite par la liaison mécanique entre l'interrupteur et l'unité auxiliaire, va provoquer une résistance mécanique qui va s'opposer au passage de l'interrupteur de l'un état vers l'autre. La force ainsi requise pour changer l'état de l'interrupteur et surmonter la résistance mécanique provoquée par la présence de la poussière peut-être de l'ordre de trois à quatre Newton, et peut donc être supérieure à la force emmagasinée dans le ressort de l'interrupteur, en particulier si le ressort a déjà subi de l'usure.

Le document EP 0 843 332 A1 divulgue un bloc disjoncteur, un module de traitement, un module de calibrage) et un module de communication. D'une part, le module de communication comprend des éléments optiques émetteurs/ récepteurs et, d'autre part, le module de traitement comporte des éléments optiques émetteur/récepteurs complémentaires. Ces derniers permettent d'établir un couplage optique uniquement entre le module de traitement et le module de communication qui est connecté électriquement par une liaison électrique à des auxiliaires de commande du disjoncteur pour permettre d'assurer la commande du disjoncteur.

Le document US 2016/187391 divulgue un système de mesure d'énergie comprenant un sous-système de capteurs, un sous-système de collecte de données, et un sous-système d'analyse de données et des disjoncteurs destinés à être placés dans un tableau de distribution associés chacun à un dispositif de détection. Ce dispositif de détection comprend une bobine permettant, d'une part, la conversion de l'énergie transmise par le champ magnétique du disjoncteur en énergie électrique pour alimenter le dispositif de détection, et, d'autre part, de mesurer la force du champ magnétique pour déterminer la charge électrique du circuit connecté au disjoncteur.

Le document US 2002/158733 A1 divulgue un déclencheur de sous-tension pour disjoncteur qui comprend un électroaimant, un interrupteur auxiliaire et un levier de déclenchement.

Le document EP 1 017 080 A2 décrit un dispositif auxiliaire pour disjoncteur, ledit dispositif auxiliaire comprenant un aimant fixe entouré d'une bobine et un aimant mobile. Le mouvement de l'aimant mobile vers l'élément fixe actionne un mécanisme permettant l'ouverture du disjoncteur.

L'invention a pour but de réaliser un ensemble d'un interrupteur et d'une unité auxiliaire où la force pour pouvoir assurer le déclenchement de l'interrupteur reste, même après que l'interrupteur soit déjà quelques années en usage, telle que la force emmagasinée dans le ressort de l'interrupteur puisse toujours faire déclencher l'interrupteur.

A cette fin un ensemble suivant l'invention est caractérisé en ce que l'actionneur comporte un générateur-émetteur agencé pour produire un signal d'activation et le transmettre par radiation à l'interrupteur, ledit générateur-émetteur étant une source de champ magnétique ou de rayonnement électromagnétique, lequel interrupteur comporte un récepteur agencé pour recevoir le signal d'activation et le convertir en un changement d'état de l'interrupteur de l'état où il se trouve vers son autre état, ledit récepteur étant apte à recevoir ledit champ magnétique ou rayonnement électromagnétique et à transformer ce champ électromagnétique ou ce rayonnement électromagnétique en signaux électriques et/ou mécaniques pour déclencher l'interrupteur. Ainsi, si l'interrupteur se trouve dans le premier état, le récepteur est agencé pour recevoir le signal d'activation et le convertir en un changement d'état de l'interrupteur du premier état vers le deuxième état. Optionnellement, si l'interrupteur se trouve dans le deuxième état, le récepteur est agencé pour recevoir le signal d'activation et le convertir en un changement d'état de l'interrupteur du deuxième état vers le premier état. Le fait que le signal d'activation est transmis par radiation à l'interrupteur et que ce dernier comporte un récepteur agencé pour recevoir le signal d'activation, a pour conséquence qu'une liaison mécanique n'est plus nécessaire entre l'interrupteur et l'unité auxiliaire. Ainsi la poussière n'a pour ainsi dire plus accès au mécanisme de déclenchement de l'interrupteur et ne peut donc pratiquement plus former une résistance mécanique qui va s'opposer à la force de déclenchement. Puisque l'interrupteur est agencé pour convertir le signal d'activation reçu en un changement de l'état où il se trouve vers son autre état, l'interrupteur va pouvoir changer d'état sans qu'il y ait une liaison mécanique entre l'interrupteur et l'unité auxiliaire. En effet, dans la présente invention, le générateur-émetteur de l'actionneur de l'unité auxiliaire agit à distance sur le récepteur de l'interrupteur.

Une première forme de réalisation préférentielle d'un ensemble suivant l'invention est caractérisée en ce que l'interrupteur comporte un tore de mesure de courant, lequel générateur-émetteur comporte un premier électro-aimant agencé pour produire le signal d'activation sous forme d'un champ magnétique à induire dans le tore de mesure. Pour les interrupteurs, comme par exemple des disjoncteurs différentiels, qui possèdent déjà un tore de mesure, l'usage d'un premier électro-aimant va permettre de produire le signal d'activation sous forme d'un champ magnétique qui sera induit dans le tore de mesure. Ainsi le tore de mesure va ressentir ce champ magnétique qui va produire un courant dans le tore, lequel courant excède une valeur seuil pour faire déclencher l'interrupteur. Le tore va alors réagir de la même façon comme s'il avait constaté un dysfonctionnement. Ceci permet donc une réalisation fiable et peu onéreuse du générateur-émetteur.

Une deuxième forme de réalisation préférentielle d'un ensemble suivant l'invention est caractérisée en ce que le générateur-émetteur comporte une bobine d'excitation reliée à un premier circuit de commande agencée pour fournir à la bobine une alimentation en énergie électrique pendant une période prédéterminée de temps et ainsi produire un champ d'excitation, lequel récepteur comporte un interrupteur auxiliaire relié à une entrée d'un deuxième circuit de commande, lequel interrupteur auxiliaire est agencé pour libérer, après réception du champ d'excitation, un signal de commande et le fournir au deuxième circuit de commande, lequel récepteur comporte également un organe de déclenchement relié à une sortie du deuxième circuit de commande, lequel deuxième circuit de commande est agencée pour activer l' organe de déclenchement après réception du signal de commande, lequel organe de déclenchement est agencé pour faire déclencher l'interrupteur. L'usage d'une bobine d'excitation pilotée par le premier circuit de commande et l'usage d'un interrupteur auxiliaire relié au deuxième circuit de commande permet d'établir par l'intermédiaire du champ d'excitation une communication entre le premier et deuxième circuit de commande. Comme ce dernier est relié à l'organe de déclenchement, la commande de cet organe de déclenchement se fait donc à partir de l'unité auxiliaire et cela sans lien mécanique entre l'unité auxiliaire et l'interrupteur.

Une troisième forme de réalisation préférentielle d'un ensemble suivant l'invention est caractérisée en ce que l'interrupteur comporte un mécanisme de fermeture et d'ouverture, ledit récepteur étant placé sur le mécanisme de fermeture et d'ouverture. Ainsi le récepteur peut être directement commandé.

Une quatrième forme de réalisation préférentielle d'un ensemble suivant l'invention est caractérisée en ce que le récepteur est formé par une pièce en acier et le générateur-émetteur par un aimant ou un électro-aimant agencé pour produire le signal d'activation sous forme d'un champ magnétique à induire dans la pièce en acier, lequel aimant ou électro-aimant est monté sur un guide aligné à une trajectoire suivie par le mécanisme de fermeture et d' ouverture lors de la fermeture et de l'ouverture de l'interrupteur. On peut ainsi commander le mécanisme de fermeture et d'ouverture à partir de l'unité auxiliaire sans lien mécanique.

Une cinquième forme de réalisation préférentielle d'un ensemble suivant l'invention est caractérisée en ce que le générateur-émetteur comporte une source de lumière reliée à un troisième circuit de commande agencée pour fournir à la source de lumière une alimentation en énergie électrique pendant une période prédéterminée de temps et ainsi produire un faisceau lumineux, lequel récepteur comporte un opto-coupleur relié à une entrée de commande d'un quatrième circuit de commande, lequel opto-coupleur est agencé pour libérer après réception du faisceau lumineux un autre signal de commande et le fournir à ladite entrée du quatrième circuit de commande, lequel récepteur comporte également un organe de déclenchement relié à une sortie du quatrième circuit de commande, lequel quatrième circuit de commande est agencé pour activer l'organe de déclenchement après réception de l'autre signal de commande, lequel organe de déclenchement est agencé pour faire déclencher l'interrupteur. Ceci permet une communication par voie optique entre l'interrupteur et l'unité auxiliaire.

L'invention sera maintenant décrite plus en détails à l'aide des dessins qui illustrent des formes de réalisation préférentielles d'un ensemble suivant l'invention. Dans les dessins :
La figure 1 illustre un ensemble d'un interrupteur et d'une unité auxiliaire ;
La figure 2 montre un graphique reprenant la force nécessaire pour faire déclencher l'interrupteur ;
La figure 3 illustre une première forme de réalisation d'un ensemble suivant l'invention ;
La figure 4 illustre une deuxième forme de réalisation d'un ensemble suivant l'invention ; et
Les figures 5 et 6 illustrent une troisième forme de réalisation d'un ensemble suivant l'invention.

Dans les dessins une même référence a été attribuée à un même élément ou à un élément analogue.

La figure 1 illustre un ensemble 1 d'un interrupteur 2 et d'une unité auxiliaire 3 placés sur une ligne 8 de conduite de courant. L'interrupteur 2 est agencé pour basculer entre un premier état, où un courant électrique sur la ligne 8 de conduite de courant électrique sur laquelle l'interrupteur 2 est placé, peut traverser l'interrupteur 2, et un deuxième état, où ledit courant électrique ne peut traverser l'interrupteur 2. L'interrupteur 2 est agencé pour se brancher dans son deuxième état en cas de constatation d'un dysfonctionnement sur cette ligne 8 de conduite de courant électrique. A cette fin l'interrupteur 2 comporte une serrure (non reprise dans la figure 1) logée à l'intérieur d'un boîtier 19 qui forme la coque de l'interrupteur 2. Cette serrure permet de verrouiller et déverrouiller un banc de contact qui est traversé par la ligne 8 de conduite de courant. Ainsi l'interrupteur 2 peut fonctionner comme une sécurité dans une installation électrique et couper l'alimentation en courant électrique, par exemple en cas d'une surtension ou d'un court-circuit.

On entend, dans la présente invention, par unité auxiliaire 3 un élément distinct de l'interrupteur 2, comme cela ressort notamment de la figure 1.

L'interrupteur 2 et l'unité auxiliaire 3 sont juxtaposés l'un à l'autre. L'interrupteur 2 possède une manette de commande 4 destinée à commander manuellement la serrure. L'unité auxiliaire 3 comporte un actionneur agencé pour actionner l'interrupteur 2 auquel cette unité auxiliaire 3 est associée. On entend ainsi dans la présente invention par actionneur, un élément de l'unité auxiliaire 3 apte à commander le déclenchement de l'interrupteur 2 du premier état vers le deuxième état et optionnellement apte à réarmer l'interrupteur 2 depuis le deuxième état vers le premier état. Dans la présente invention, et comme expliqué dans la suite de la description l'actionneur de l'unité auxiliaire 3 a la particularité d'agir à distance sur l'interrupteur 2, c'est-à-dire sans contact mécanique avec l'interrupteur 2. Cette unité auxiliaire 3 est pourvue d'une autre manette 5, qui permet de commander manuellement l'actionneur pour armer ou désarmer l'unité auxiliaire 3. Puisque l'interrupteur 2 et l'unité auxiliaire 3 coopèrent ensemble, un mouvement de la manette 5 de l'unité auxiliaire 3 va entraîner un mouvement de la manette 4 et un changement d'état de l'interrupteur 1.

La figure 2 montre un graphique reprenant la force F nécessaire pour faire déclencher un interrupteur selon l'état de la technique et qui possède une liaison mécanique avec l'unité auxiliaire. Cette liaison mécanique nécessite une ouverture du boîtier dans lequel le mécanisme de l'interrupteur est logé. La présence de cette ouverture va fatalement avoir comme conséquence que de la poussière va au fil du temps s'accumuler dans le boîtier de l'interrupteur. La force F est reprise sur l'abscisse et l'ordonnée représente la course de déverrouillage de la serrure de l'interrupteur. Les courbes a, b et c illustrent chaque fois la force nécessaire pour déverrouiller la serrure et ainsi déplacer l'interrupteur entre le premier état et le deuxième état.

La courbe a illustre la force pour un interrupteur neuf, la courbe b illustre la force pour un interrupteur rodé, et courbe c illustre la force pour un interrupteur qui a déjà quelques années et dans lequel de la poussière s'est amassée. Le graphique montre donc que la poussière, qui s'est accumulée au fil du temps à l'intérieur de l'interrupteur, a formé une résistance mécanique pour l'interrupteur. Cette résistance mécanique va s'opposer au mouvement de l'interrupteur de l'un état vers l'autre et va provoquer que l'interrupteur devra exercer une force bien plus élevée que celle exercée lorsque l'interrupteur était rodé. Si la force que doit exercer l'interrupteur est plus élevée que celle que peut produire l'interrupteur, par exemple celle produite par un ressort sous tension, l'interrupteur ne sera plus en mesure de faire fonctionner correctement la serrure, ce qui peut alors être dangereux, en particulier lorsque l'interrupteur est utilisé pour sécuriser un réseau électrique.

Pour remédier à ce problème l'ensemble 1 suivant l'invention ne possède pas de liaison mécanique entre l'interrupteur 2 et l'unité auxiliaire 3. En effet, dans la présente invention, un générateur-émetteur de l'actionneur de l'unité auxiliaire 3 agit à distance sur un récepteur de l'interrupteur 2.

On entend, dans la présente invention, par générateur-émetteur une source de champ magnétique ou de rayonnement électromagnétique.

On entend, dans la présente invention, par récepteur un élément qui est apte à détecter ce champ magnétique ou ce rayonnement électromagnétique et à transformer ce champ magnétique ou ce rayonnement électromagnétique en signaux électriques et/ou mécaniques pour déclencher l'interrupteur 2.

La figure 3 illustre une première façon de réaliser un ensemble 1 suivant l'invention. Suivant cette forme de réalisation l'interrupteur 2 comporte un tore 6 de mesure de courant agencé pour mesurer un courant différentiel qui suite à un dysfonctionnement pourrait-être présent sur la ligne de conduite de courant. Ceci est par exemple le cas lorsque l'interrupteur est formé par un disjoncteur différentiel. La mesure de courant différentiel effectuée par le tore 6 permet alors de vérifier si ce courant mesuré dépasse un seuil prédéterminé pour faire déclencher l'interrupteur 2, par exemple dû à un dysfonctionnement, et, si tel est le cas, de déclencher l'interrupteur 2 pour l'amener dans son deuxième état et ainsi provoquer une coupure du courant circulant sur la ligne de conduite de courant.

L'actionneur, qui fait partie de l'unité auxiliaire 3, comporte un générateur-émetteur 7, qui dans cette forme de réalisation est formé un premier électro-aimant 7. Le générateur-émetteur est agencé pour produire un signal d'activation, qui dans la forme de réalisation illustrée est formée par un champ magnétique produit par le premier électro-aimant 7. Ce champ magnétique est produit en injectant dans le premier électro-aimant 7 un courant électrique, qui peut être prélevé de la ligne de conduite où d'un condensateur prévu dans l'unité auxiliaire 3. La production du champ magnétique peut être réalisé sur demande d'un utilisateur ou en cas de dysfonctionnement.

Comme l'interrupteur 2 et l'unité auxiliaire 3 sont juxtaposés l'un à l'autre, l'électro-aimant 7 sera logé à côté du tore 6 de telle façon à transmettre par radiation le champ magnétique produit par le premier électro-aimant 7 au tore 6 de l'interrupteur 2. Le tore 6 fonctionne ainsi comme un récepteur qui reçoit le signal d'activation formé par le champ magnétique produit par le premier électro-aimant. La puissance du courant électrique injecté dans le premier électro-aimant 7 sera telle que l'intensité du champ magnétique ainsi produit et induit dans le tore 6 sera considérée par le tore 6 comme un dysfonctionnement. Le tore 6 va donc interpréter le champ magnétique et le courant ainsi induit comme un courant différentiel similaire à celui d'un dysfonctionnement, ce qui va provoquer un déclenchement, et donc un changement de l'état de l'interrupteur 2. En effet le tore 6 va convertir ce champ magnétique reçu en un changement d'état de l'interrupteur de l'état où il se trouve vers son autre état. En particulier, si l'interrupteur 2 se trouve dans le premier état, le tore 6 est agencé pour recevoir le signal d'activation sous la forme de champ magnétique provenant du premier électro-aimant 7 de l'unité auxiliaire 3 et le convertir en un changement d'état de l'interrupteur 2 du premier état vers le deuxième état. L'usage du champ magnétique produit par l'électro-aimant 7 permet ainsi de ne pas avoir une liaison mécanique avec l'interrupteur 2 pour actionner ce dernier à l'aide de l'unité auxiliaire 3.

La figure 4 illustre une deuxième forme de réalisation d'un ensemble 1 suivant l'invention. Dans cette forme de réalisation le générateur-émetteur de l'unité auxiliaire 3 comporte une bobine d'excitation 11 reliée à un premier circuit de commande 10. Ce premier circuit de commande 10 est par exemple formé par un relais, un thyristor ou un processeur et peut comporter un condensateur pour stocker une charge électrique. Le premier circuit de commande 10 est agencée pour fournir à la bobine 11 une alimentation en énergie électrique pendant une période prédéterminée de temps. Cette période de temps est par exemple déterminée en branchant le condensateur du premier circuit de commande dans un circuit avec une résistance électrique pour former un circuit RC qui détermine cette période. La fourniture de l'énergie électrique à la bobine 11 permet de produire un champ d'excitation. Le premier circuit de commande 10 peut être activé sur demande d'un utilisateur ou en cas de dysfonctionnement.

Le récepteur, qui est logé dans l'interrupteur 2, qui lui-même est juxtaposé à l'unité auxiliaire 3, comporte un interrupteur auxiliaire 13 relié à une entrée 16 d'un deuxième circuit de commande 12, qui fait également partie de l'interrupteur 2. La bobine 11 et l'interrupteur auxiliaire 13 sont montés de façon à être juxtaposés l'un à l'autre. Dans la forme de réalisation illustrée, l'interrupteur auxiliaire 13 relie une sortie 17 du deuxième circuit de commande 12 à son entrée 16. Le champ d'excitation produit par la bobine 11 sera telle qu'il va pouvoir actionner l'interrupteur auxiliaire 13. La réception du champ d'excitation produit par la bobine 11, va provoquer la fermeture de l'interrupteur auxiliaire 13. Cette fermeture va à son tour provoquer que la sortie 17 du deuxième circuit de commande 12 est reliée à son entrée 16 ce qui va libérer un signal de commande auprès du deuxième circuit de commande 12.

Le récepteur comporte également un organe de déclenchement 14 relié à une autre sortie 18 du deuxième circuit de commande 12. L'interrupteur 2 comporte bien entendu un organe de branchement 15 pour permettre le passage entre le premier et le deuxième état. L'organe de déclenchement est de préférence formé par un deuxième électro-aimant 14 agencée pour activer, après réception du signal de commande, l'organe de branchement 15. Ainsi le champ magnétique crée par le deuxième électro-aimant après réception du signal de commande va provoquer un basculement de l'interrupteur 2 vers l'autre état que celui où il se trouve.

Les figures 5 et 6 illustrent une troisième forme de réalisation de l'ensemble 1 suivant l'invention. Dans cette troisième forme de réalisation l'interrupteur 2 et l'unité auxiliaire 3 comportent chacun un mécanisme de fermeture et d'ouverture pour chacun les faire basculer de l'un état à l'autre. La figure 5 illustre le mécanisme monté dans l'interrupteur 2 et la figure 6 illustre le mécanisme monté dans l'unité auxiliaire 3.

Le mécanisme de fermeture et d'ouverture monté dans l'interrupteur (figure 5) comporte un déclencheur 20 et un premier porte-contact 21. La figure 5 illustre l'interrupteur 2 dans son premier état. Le déclencheur 20 comporte un organe de guidage 22 dans lequel un bras 23 du premier porte-contact 21 vient prendre prise. Le premier porte-contact 21 comporte également une cavité 24 dans laquelle une biellette 25 faisant partie de la manette 4 prend prise. Lorsque l'interrupteur 2 passe du premier vers le deuxième état, c'est-à-dire lors d'un déclenchement, le déclencheur 20 va imposer un pivotement au premier porte-contact 21 dans une direction opposée à celle de l'aiguille d'une montre. Ainsi la cavité 24 va suivre ce pivotement et libérer la biellette 25. Comme cette dernière fait partie de la manette 4 celle-ci ne sera plus retenue et basculera également. Le mécanisme de fermeture et d'ouverture monté dans l'interrupteur 2 comporte également un récepteur 26, qui dans l'exemple illustré est formé par une pièce en acier placée sur le premier porte-contact 21.

Le mécanisme de fermeture et d'ouverture monté dans l'unité auxiliaire 3 (figure 6) comporte un deuxième porte-contact 30 ayant une cavité 31 dans laquelle est logé une tête 32 d'une bielle 33. Cette dernière est coincée entre le deuxième porte-contact 26 et un déclencheur 34. Le deuxième porte-contact 26 et le déclencheur 34 sont montés sur un même pivot 35 et vont donc pivoter en même temps lorsque l'unité auxiliaire 3 passe de l'un état vers l'autre. La bielle 33 subit un mouvement de translation qui permet de guider le mouvement du deuxième porte-contact 30 et du déclencheur entre son premier et deuxième état et de les maintenir, grâce à sa tête qui sera logée dans la cavité 31 lorsque l'unité auxiliaire 3 est branchée dans un de ces états.

Dans cette forme de réalisation le récepteur 26 est placé sur le mécanisme de fermeture et d'ouverture de l'interrupteur 2. Le générateur-émetteur 36 est formé par un aimant placé sur le déclencheur 34 de l'unité auxiliaire 3. Cet aimant est agencé pour produire le signal d'activation sous forme d'un champ magnétique à induire dans la pièce en acier 26. Comme l'aimant est monté sur le déclencheur dont le mouvement est guidé par la bielle 33, sa trajectoire sera alignée à celle suivie par le mécanisme de fermeture et d'ouverture lors de la fermeture et de l'ouverture de l'interrupteur 2. Ainsi l'aimant va passer devant la pièce en acier 26. Le champ magnétique sera ressenti par la pièce en acier 26 et cette dernière sera entraînée par le mouvement de l'unité auxiliaire 3. Ainsi la pièce en acier 26 va imposer un pivotement dans le sens contraire à celui des aiguilles de la montre et faire déclencher l'interrupteur 2.

Suivant une quatrième façon de réaliser le générateur-émetteur comporte une source de lumière reliée à un troisième circuit de commande agencée pour fournir à la source de lumière une alimentation en énergie électrique pendant une période prédéterminée de temps et ainsi produire un faisceau lumineux. Le récepteur comporte un opto-coupleur relié à une entrée de commande d'un quatrième circuit de commande. L'opto-coupleur est agencé pour libérer après réception du faisceau lumineux un autre signal de commande et le fournir à l'entrée du quatrième circuit de commande. Le récepteur comporte également un organe de déclenchement relié à une sortie du quatrième circuit de commande, lequel quatrième de commande est agencé pour activer l'organe de déclenchement après réception de l'autre signal de commande, lequel organe de déclenchement est agencé pour faire déclencher l'interrupteur.

## Revendications

1. Ensemble (1) d'un interrupteur (2) et d'une unité auxiliaire (3) juxtaposés l'un à l'autre, lequel interrupteur (2) est agencé pour être branché entre un premier état où un courant électrique sur une ligne de conduite (8) de courant électrique sur laquelle l'interrupteur (2) serait placé peut traverser l'interrupteur (2) et un deuxième état où ledit courant électrique est interrompu par l'interrupteur (2), lequel interrupteur (2) est également agencé pour se brancher dans le deuxième état en cas de constatation d'un dysfonctionnement sur cette ligne de conduite de courant électrique, laquelle unité auxiliaire (3) est un élément distinct de l'interrupteur (2) et comporte un actionneur agencé pour actionner l'interrupteur (2), ledit actionneur étant apte à commander le déclenchement de l'interrupteur (2) du premier état vers le deuxième état et/ou apte à réarmer l'interrupteur (2) depuis le deuxième état vers le premier état **caractérisé en ce que** l'actionneur comporte un générateur-émetteur (7,10 et 11,36) agencé pour produire un signal d'activation et le transmettre par radiation à l'interrupteur (2), ledit générateur-émetteur étant une source de champ magnétique ou de rayonnement électromagnétique, lequel interrupteur (2) comporte un récepteur (6,12, 13 et 14, 26) agencé pour recevoir le signal d'activation et le convertir, si l'interrupteur (2) se trouve dans le premier état, en un changement d'état de l'interrupteur (2) du premier état vers le deuxième état ou, si l'interrupteur (2) se trouve dans le deuxième état, en un changement d'état de l'interrupteur (2) du deuxième état vers le premier état, ledit récepteur (6,12, 13 et 14, 26) étant apte à recevoir ledit champ magnétique ou rayonnement électromagnétique et à transformer ce champ électromagnétique ou ce rayonnement électromagnétique en signaux électriques et/ou mécaniques pour déclencher l'interrupteur (2).

2. Ensemble suivant la revendication 1, **caractérisé en ce que** l'interrupteur (2) comporte un tore (6) de mesure de courant, lequel générateur-émetteur comporte un premier électro-aimant (7) agencé pour produire le signal d'activation sous forme d'un champ magnétique à induire dans le tore (6) de mesure.

3. Ensemble suivant la revendication 2, **caractérisé en ce que** l'interrupteur (2) est formé par un disjoncteur différentiel.

4. Ensemble suivant la revendication 1, **caractérisé en ce que** le générateur-émetteur comporte une bobine (11) d'excitation reliée à un premier circuit de commande (10) agencée pour fournir à la bobine (11) une alimentation en énergie électrique pendant une période prédéterminée de temps et ainsi produire un champ d'excitation, lequel récepteur comporte un interrupteur auxiliaire (13) relié à une entrée (16) d'un deuxième circuit de commande (12), lequel interrupteur auxiliaire (13) est agencé pour libérer, après réception du champ d'excitation, un signal de commande et le fournir au deuxième circuit de commande (12), lequel récepteur comporte également un organe de déclenchement (14) relié à une sortie (17) du deuxième circuit de commande (12), lequel deuxième circuit de commande (12) est agencée pour activer l'organe de déclenchement (14) après réception du signal de commande, lequel organe de déclenchement (14) est agencé pour faire déclencher l'interrupteur (2).

5. Ensemble suivant la revendication 1, **caractérisé en ce que** l'interrupteur (2) comporte un mécanisme de fermeture et d'ouverture, ledit récepteur étant placé sur le mécanisme de fermeture et d'ouverture.

6. Ensemble suivant la revendication 5, **caractérisé en ce que** le récepteur est formé par une pièce en acier (26) et le générateur-émetteur (36) par un aimant ou un électro-aimant agencé pour produire le signal d'activation sous forme d'un champ magnétique à induire dans la pièce en acier (26), lequel aimant ou électro-aimant est monté sur un guide aligné à une trajectoire suivie par le mécanisme de fermeture et d'ouverture lors de la fermeture et de l'ouverture de l'interrupteur (2).

7. Ensemble suivant la revendication 1, **caractérisé en ce que** le générateur-émetteur comporte une source de lumière reliée à un troisième circuit de commande agencée pour fournir à la source de lumière une alimentation en énergie électrique pendant une période prédéterminée de temps et ainsi produire un faisceau lumineux, lequel récepteur comporte un opto-coupleur relié à une entrée de commande d'un quatrième circuit de commande, lequel opto-coupleur est agencé pour libérer après réception du faisceau lumineux un autre signal de commande et le fournir à ladite entrée du quatrième circuit de commande, lequel récepteur comporte également un organe de déclenchement relié à une sortie du quatrième circuit de commande, lequel quatrième circuit de commande est agencé pour activer l'organe de déclenchement après réception de l'autre signal de commande, lequel organe de déclenchement est agencé pour faire déclencher l'interrupteur.

## Patentansprüche

1. Anordnung (1) aus einem Schalter (2) und einer Nebeneinheit (3), die nebeneinander angeordnet sind, wobei der Schalter (2) angeordnet ist, zwischen einem ersten Zustand, bei dem ein elektrischer Strom auf einer Leitung (8) für elektrischen Strom, auf welcher der Schalter (2) angeordnet wäre, den Schalter (2) durchlaufen kann, und einem zweiten Zustand, bei dem der elektrische Strom durch den Schalter (2) unterbrochen ist, geschaltet zu sein, wobei der Schalter (2) ebenfalls angeordnet ist, bei Feststellung einer Störung auf dieser Leitung für elektrischen Strom in den zweiten Zustand geschaltet zu werden, wobei die Nebeneinheit (3) ein Element ist, das von dem Schalter (2) gesondert ist und einen Betätiger aufweist, der angeordnet ist, den Schalter (2) zu betätigen, wobei der Betätiger geeignet ist, die Auslösung des Schalters (2) vom ersten Zustand zum zweiten Zustand zu steuern und/oder geeignet ist, den Schalter (2) aus dem zweiten Zustand wieder zum ersten Zustand zu spannen, **dadurch gekennzeichnet, dass** der Betätiger eine Erzeugungs-Sendeeinrichtung (7, 10 und 11, 36) aufweist, die angeordnet ist, ein Aktivierungssignal zu erzeugen und es durch Strahlung an den Schalter (2) zu übertragen, wobei die Erzeugungs-Sendeeinrichtung eine Magnetfeld- oder eine elektromagnetische Strahlungsquelle ist, wobei der Schalter (2) einen Empfänger (6, 12, 13 und 14, 26) aufweist, der angeordnet ist, das Aktivierungssignal zu empfangen und, wenn sich der Schalter (2) im ersten Zustand befindet, es in eine Zustandsänderung des Schalters (2) vom ersten Zustand zum zweiten Zustand, oder, wenn sich der Schalter (2) im zweiten Zustand befindet, in eine Zustandsänderung des Schalters (2) vom zweiten Zustand zum ersten Zustand umzuwandeln, wobei der Empfänger (6, 12, 13 und 14, 26) geeignet ist, das Magnetfeld oder die elektromagnetische Strahlung zu empfangen und dieses Magnetfeld oder diese elektromagnetische Strahlung in elektrische und/oder mechanische Signale umzuwandeln, um den Schalter (2) auszulösen.

2. Anordnung nach Anspruch 1, **dadurch gekennzeichnet, dass** der Schalter (2) einen Strommesstorus (6) aufweist, wobei die Erzeugungs-Sendeeinrichtung einen ersten Elektromagneten (7) aufweist, der angeordnet ist, das Aktivierungssignal in Form eines Magnetfelds zu erzeugen, das im Messtorus (6) zu induzieren ist.

3. Anordnung nach Anspruch 2, **dadurch gekennzeichnet, dass** der Schalter (2) von einem Schutzschalter gebildet ist.

4. Anordnung nach Anspruch 1, **dadurch gekennzeichnet, dass** die Erzeugungs-Sendeeinrichtung eine Erregerspule (11) aufweist, die mit einer ersten Steuerschaltung (10) verbunden ist, die angeordnet ist, der Spule (11) während einer vorbestimmten Zeitspanne eine Stromversorgung bereitzustellen und so ein Erregerfeld zu erzeugen, wobei der Empfänger einen Nebenschalter (13) aufweist, der mit einem Eingang (16) einer zweiten Steuerschaltung (12) verbunden ist, wobei der Nebenschalter (13) angeordnet ist, nach Empfang des Erregerfelds ein Steuersignal freizugeben und es der zweiten Steuerschaltung (12) zuzuführen, wobei der Empfänger ebenfalls ein Auslöseelement (14) aufweist, das mit einem Ausgang (17) der zweiten Steuerschaltung (12) verbunden ist, wobei die zweite Steuerschaltung (12) angeordnet ist, das Auslöseelement (14) nach Empfang des Steuersignals zu aktivieren, wobei das Auslöseelement (14) angeordnet ist, den Schalter (2) auszulösen.

5. Anordnung nach Anspruch 1, **dadurch gekennzeichnet, dass** der Schalter (2) einen Öffnungs- und Schließmechanismus aufweist, wobei der Empfänger auf dem Öffnungs- und Schließmechanismus platziert ist.

6. Anordnung nach Anspruch 5, **dadurch gekennzeichnet, dass** der Empfänger von einem Stahlteil (26) und die Erzeugungs-Sendeeinrichtung (36) von einem Magneten oder Elektromagneten gebildet ist, der angeordnet ist, das Aktivierungssignal in Form eines Magnetfelds zu erzeugen, das in dem Stahlteil (26) zu induzieren ist, wobei der Magnet oder Elektromagnet auf einer Führung angebracht ist, die an einer Bahn ausgerichtet ist, der der Öffnungs- und Schließmechanismus beim Schließen und Öffnen des Schalters (2) folgt.

7. Anordnung nach Anspruch 1, **dadurch gekennzeichnet, dass** die Erzeugungs-Sendeeinrichtung eine Lichtquelle aufweist, die mit einer dritten Steuerschaltung verbunden ist, die angeordnet ist, der Lichtquelle während einer vorbestimmten Zeitspanne eine Stromversorgung bereitzustellen und so ein Lichtbündel zu erzeugen, wobei der Empfänger einen Optokoppler aufweist, der mit einem Steuereingang einer vierten Steuerschaltung verbunden ist, wobei der Optokoppler angeordnet ist, nach Empfang des Lichtbündels ein anderes Steuersignal freizugeben und es dem Eingang der vierten Steuerschaltung zuzuführen, wobei der Empfänger ebenfalls ein Auslöseelement aufweist, das mit einem Ausgang der vierten Steuerschaltung verbunden ist, wobei die vierte Steuerschaltung angeordnet ist, das Auslöseelement nach Empfang des anderen Steuersignals zu aktivieren, wobei das Auslöseelement angeordnet ist, den Schalter auszulösen.

## Claims

1. Assembly (1) of a switch (2) and an auxiliary unit (3) juxtaposed with one another, which switch (2) is arranged so as to be connected between a first state in which an electric current on a line (8) for conducting electric current on which the switch (2) would be placed may pass through the switch (2) and a second state in which said electric current is interrupted by the switch (2), which switch (2) is also arranged so as to be connected in the second state in the event a malfunction is observed on this line for conducting electric current, which auxiliary unit (3) is an element distinct from the switch (2) and comprises an actuator that is arranged so as to actuate the switch (2), said actuator being capable of controlling the triggering of the switch (2) from the first state to the second state and/or capable of resetting the switch (2) from the second state to the first state, **characterized in that** the actuator comprises a generator-transmitter (7, 10 and 11, 36) that is arranged so as to produce an activation signal and to transmit it through radiation to the switch (2), which generator-transmitter being a magnetic-field or electromagnetic-radiation source, which switch (2) comprises a receiver (6, 12, 13 and 14, 26) that is arranged to receive the activation signal and to convert it, if the switch (2) is in the first state, into a change of state of the switch (2) from the first state to the second state or, if the switch (2) is in the second state, into a change of state of the switch (2) from the second state to the first state, said receiver (6, 12, 13 and 14, 16) being capable of receiving said magnetic field or electromagnetic radiation and of transforming this electromagnetic field or this electromagnetic radiation into electrical and/or mechanical signals for triggering the switch (2).

2. Assembly according to Claim 1, **characterized in that** the switch (2) comprises a current measurement torus (6), which generator-transmitter comprises a first electromagnet (7) that is arranged so as to produce the activation signal in the form of a magnetic field to be induced in the measurement torus (6).

3. Assembly according to Claim 2, **characterized in that** the switch (2) is formed by a differential circuit breaker.

4. Assembly according to Claim 1, **characterized in that** the generator-transmitter comprises an excitation coil (11) connected to a first control circuit (10) that is arranged so as to supply the coil (11) with an electrical power supply for a predetermined period of time and thus produce an excitation field, which receiver comprises an auxiliary switch (13) connected to an input (16) of a second control circuit (12), which auxiliary switch (13) is arranged so as to issue, after receiving the excitation field, a control signal and to deliver it to the second control circuit (12), which receiver also comprises a triggering member (14) that is connected to an output (17) of the second control circuit (12), which second control circuit (12) is arranged so as to activate the triggering member (14) after receiving the control signal, which triggering member (14) is arranged so as to trigger the switch (2).

5. Assembly according to Claim 1, **characterized in that** the switch (2) comprises a closing and opening mechanism, said receiver being placed on the closing and opening mechanism.

6. Assembly according to Claim 5, **characterized in that** the receiver is formed by a part made of steel (26) and the generator-transmitter (36) by a magnet or an electromagnet arranged so as to produce the activation signal in the form of a magnetic field to be induced in the part made of steel (26), which magnet or electromagnet is mounted on a guide aligned with a trajectory followed by the closing and opening mechanism during the closing and opening of the switch (2).

7. Assembly according to Claim 1, **characterized in that** the generator-transmitter comprises a light source connected to a third control circuit that is arranged so as to provide the light source with an electrical power supply for a predetermined period of time and thus produce a light beam, which receiver comprises an opto-coupler connected to a control input of a fourth control circuit, which opto-coupler is arranged so as to issue, after receiving the light beam, another control signal and deliver it to said input of the fourth control circuit, which receiver also comprises a triggering member connected to an output of the fourth control circuit, which fourth control circuit is arranged so as to activate the triggering member after receiving the other control signal, which triggering member is arranged so as to trigger the switch.
